# EUROPÄISCHE PATENTSCHRIFT

(11) **EP 1 391 364 B1**
(45) Veröffentlichungstag und Bekanntmachung des Hinweises auf die Patenterteilung: **24.05.2006**
(21) Anmeldenummer: 03017615.0
(22) Anmeldetag: 11.08.2003
(51) Int. Cl.: B61D 3/04, B61D 47/00, B61D 17/04

(54) **Schienengebundenes Transportfahrzeug**
Dismountable railway vehicle, comprising a lifting platform
Véhicule ferroviaire démontable, comprenant une plateforme élévatrice

(30) Priorität: 20.08.2002 DE 10238982
(43) Veröffentlichungstag der Anmeldung: 25.02.2004
(73) Patentinhaber: Walter, Bruno, 6713 Ludesch (AT)
(72) Erfinder: Walter, Bruno, 6713 Ludesch (AT)
(74) Vertreter: Riebling, Peter

(56) Entgegenhaltungen:
- EP-A- 0 136 219
- EP-A- 0 900 707
- WO-A-02/060737
- US-A- 2 653 827
- US-A- 4 938 643

## Beschreibung

Die Erfindung betrifft ein schienengebundenes Transportfahrzeug nach dem Oberbegriff des Patentanspruchs 1.

Mit dem Gegenstand der DE 197 03 701 A1 ist ein zweiachsiges Fahrwerk für schienengebundene Transportsysteme bekannt geworden, welches für den Transport schwerer Lasten geeignet ist. In einem Fahrwerksrahmen werden die Radsätze aufgenommen, wobei mindestens einer der Radsätze direkt über ein Radsatzgetriebe antreibbar ist. Der Fahrwerksrahmen ist hierbei in zwei Hälften geteilt.

Ein derartiges zweiachsiges Fahrwerk ist relativ raumgreifend und schwer und nicht zerlegbar. Das Fahrwerk muss so stabil gebaut werden, dass beispielsweise ein selbstfahrendes Fahrzeug, welches auf dem Transportfahrzeug aufgefahren werden soll mit seinen Schub- und Drehkräften den Fahrwerksrahmen des schienengebundenen Transportfahrzeuges nicht beschädigt, verbiegt oder gar zerstört.

Aus diesem Grunde müssen derartige, schienengebundene Transportfahrzeuge sehr stabil und verwindungssteif gebaut werden, um auch das Auffahren von Raupenkettenfahrwerken zu ermöglichen.

Es ist demgemäss mit einem solchen Transportfahrwerk nicht möglich, beispielsweise auf freier Strecke ein selbstfahrendes Fahrzeug - beispielsweise mit einem Raupenfahrwerk - auf dieses schienengebundene Transportfahrzeug aufzufahren.

Mit der US 4,938,643 wird ein selbstangetriebenes, schienengebundenes Transportfahrzeug für Kranfahrzeuge mit einer heb- und senkbaren Transportebene offenbart, wobei das Kranfährzeug von der Transport- oder Entladeposition Arbeitsoperationen durchführen kann.
Das Kranfahrzeug kann vor und nach dem Transport an jeder geeigneten Position das Transportfahrzeug von den Schienen heben, um Züge reibungsloses passieren zu lassen. Ein mittiger Arretiermechanismus auf der Transportebene arretiert das Kranfahrzeug, um eine unerwünschte Vor- und Rückwärtsbewegung während des Transportes zu verhindern.

Mit der EP 0 900 707 A1 wird ein Gelenkwagen für den kombinierten Ladeverkehr, insbesondere von Straßenfahrzeugen offenbart, welcher vertikale Hubmechanismen zum anheben und absenken der Transportebene aufweist und Teile der Stirnseiten der Transportebene auf einem Fahrwerk/Drehgestell horizontal drehbar gelagert sind.

Der Nachteil der beiden vorbenannten Erfindungen ist, dass beide Transportfahrzeuge relativ aufwendig konstruiert sind und ein Montage/Demontage des Transportfahrzeugs nur mit großem technischen Aufwand realisierbar ist. Ein eventuell rasches Entfernen des Transportfahrzeuges mit geringem technischen Aufwand ist jedoch aus den beschriebenen Gründen der vorliegenden Anmeldung durchaus sinnvoll. Zusätzlich weist die EP 0 900 77 A1 den Nachteil auf, dass der offenbarte Gelenkwagen nicht selbst angetrieben ist und ein Hilfsantrieb (Zugfahrzeug) zum Bewegen des Transportfahrzeuges notwendig ist.

Der Erfindung liegt deshalb die Aufgabe zugrunde ein schienengebundenes Transportfahrzeug der eingangs genannten Art so weiterzubilden, dass das Transportfahrzeug entsprechend seiner bestimmungsgemäßen Auslegung einen konstruktiv einfachen Aufbau aufweist und an beliebiger Stelle eines Schienensystems für schweren Lasten einsetzbar ist.

Gelöst wird die gestellte Aufgabe durch ein Transportfahrzeug nach Auspruch 1.

Mit der gegebenen technischen Lehre ergibt sich nun der wesentliche Vorteil, dass man ein schienengebundenes Transportfahrzeug vorsieht, welches mittels einer heb- und senkbaren Hubplattform geeignet ist, beliebige Fahrzeuge und Lasten aus verschiedenen Auffahr- oder Aufsetzhöhen aufzunehmenwelches aufgrund seines konstruktiven Aufbaus geeignet ist

Der einfacheren Beschreibung wegen wird in der folgenden Beschreibung nur davon ausgegangen, dass ein Selbstfahrzeug, bevorzugt ein raupengetriebenes Selbstfahrzeug, auf dem erfindungsgemäßen schienengebundenen Transportfahrzeug aufgefahren werden soll. Hierauf ist die Erfindung jedoch nicht beschränkt, es können sämtliche Fahrzeuge und Lasten auf das erfindungsgemäße schienengebundene Transportfahrzeug in beliebigen Höhen aufgesetzt oder aufgefahren werden.

Nach einer bevorzugten Ausgestaltung der Erfindung ist es vorgesehen, dass das schienengebundene Transportfahrzeug selbstfahrend ausgebildet ist. Hierzu wird ein Fahrantrieb vorgesehen, der bevorzugt aus einem ölhydraulisch angetriebenen Motor besteht, der drehfest mit einer der Achsen des jeweiligen Radsatzes verbunden ist.

Der Ölmotor wird bevorzugt von dem Selbstfahrzeug selbst gespeist, wenn es sich um ein mit Ölhydraulik arbeitendes Fahrzeug handelt. Es wird dann ein Verbindungsschlauch von dem aufgeladenen Selbstfahrzeug zu dem Fahrantrieb des Transportfahrzeuges geführt, so dass der Öldruck von dem aufgeladenen Selbstfahrzeug für den Fahrantrieb des Transportfahrzeuges dient.

In einer anderen Ausgestaltung können selbstverständlich auch andere Fahrantriebe vorgesehen werden, wie z.B. Reibungsantriebe, wobei über ein entsprechendes Reibungsrad des aufgeladenen Selbstfahrzeuges diese Drehung der Antriebsachse des Selbstfahrzeuges auf die Achse des Transportfahrzeuges übertragen wird.

Es kann selbstverständlich auch jede andere beliebige Art des Fahrantriebes für das erfindungsgemäße Transportfahrzeug verwendet werden.

Die Anordnung eines Hubrahmens in dem Gestell des Transportfahrzeuges hat den wesentlichen Vorteil, dass der Hubrahmen auch direkt auf die Schienen des Gleisbettes aufgelegt werden kann. Es ergibt sich nun dadurch erstmals die Möglichkeit, dass ein Selbstfahrzeug unmittelbar auf die auf das Schienenbett abgesenkte Hubplattform aufgefahren werden kann, ohne dass damit irgendwelche Auffahr-, Verwindungs- oder Zerstörungskräfte auf den Rahmen des Transportfahrzeuges selbst übertragen werden.

Die eigentliche Lastübertragung erfolgt hierbei von dem auffahrenden Selbstfahrzeug direkt auf die auf das Schienenbett abgesenkte Hubplattform, so dass der Rahmen des Transportfahrzeuges selbst nicht an der Lastübertragung des auffahrenden Selbstfahrzeuges teilnimmt.

Hierdurch ergibt sich ein weiteres wesentliches Merkmal der Erfindung, nämlich, dass das Transportfahrzeug deshalb auch leicht zerlegbar und transportierbar ausgebildet sein kann. Dies ist erstmals dadurch möglich, dass eben Auffahrlasten welche von einem auf die Hubplattform auffahrenden Selbstfahrzeug auf den Tragrahmen ausgeübt werden könnten, nicht auf den Tragrahmen übertragen werden. Es wird eben - wie dargestellt - das Fahrzeug auf die auf dem Gleisbett aufgesetzte Hubplattform aufgefahren, wobei sämtliche Teile des Tragrahmens des Transportfahrzeuges hierbei entfernt sein können.

Es liegt also die bloße Hubplattform auf der Oberfläche der Schienen auf, und das aufzuladende Selbstfahrzeug fährt selbstständig auf die Hubplattform auf, wendet dort und sitzt dann in Fahrzeuglängsrichtung auf der Hubplattform. Es werden dann die entsprechenden Rahmenteile des Rahmens des Transportfahrzeuges herangebracht und zusammengesteckt, wobei beispielsweise der Rahmen aus einem vorderen und einem hinteren Stirnbock besteht, an welchem Stirnbock gleichzeitig der jeweilige Radsatz angeordnet ist.

Die beiden Stirnböcke werden durch parallel zueinander angeordnete Seitenholme zusammengesteckt, wobei beliebige Steck- und Schließverbindungen vorgesehen sein können.

Derartige Steck- oder Schließverbindungen können einfache Steckzapfen sein, die in zugeordnete Ausnehmungen eingreifen. Es können Schnellverschlüsse verwendet werden, wie z.B. Exzenterschnellverschlüsse, Klampen, Schraubverschlüsse und dergleichen mehr. Nachdem nun der vordere Stirnbock an die Vorderseite der Hubplattform, der hintere Stirnbock an die hintere Seite der Hubplattform herangefahren wurde und die beiden Stirnböcke durch die jeweiligen Seitenholme miteinander zusammengesteckt wurden, kann nun der Hubantrieb montiert werden. Dieser besteht im einfachsten Fall aus einem Kettenhubwerk, welches später anhand der Zeichnungen noch näher beschrieben wird.

Statt eines Kettenhubwerkes können selbstverständlich alle anderen höhenverstellbaren Hubwerke verwendet werden, wie z.B hydraulische Hubwerke, Spindelhubwerke und dergleichen mehr.

Durch Betätigung der Hubwerke wird nun die Hubplattform entsprechend angehoben und bewegt sich so in dem zusammengesteckten Fahrwerk des Transportfahrzeuges nach oben, wodurch gleichzeitig die aufgeladene Last (Selbstfahrzeug) angehoben wird. Hierdurch wird das Transportfahrzeug in einen fahrfähigen Zustand gebracht und kann nun mit seinem eigenen, autonomen Fahrantrieb, welcher bevorzugt von dem Selbstfahrzeug gespeist wird, verfahren werden.

Ein wesentlicher Vorteil des erfindungsgemäßen Schienentransportgerätes liegt also darin, dass es leicht zerlegbar ist und deshalb an Ort und Stelle - wo eine Last oder ein Selbstfahrzeug aufgeladen werden soll - erst zusammengesteckt werden kann.

Der besondere Vorteil der leichten Zerlegbarkeit ergibt sich auch im Falle von Schienenunglücken. Hierbei kann es vorgesehen sein, dass mit einem, derartigen Transportfahrzeug ein Rettungsgerät auf der Schiene transportiert wird und bis zur Unfallstelle verfahren wird. An der Unfallstelle sind jedoch meistens die Gleise zerstört, so dass ein weiteres Vorrücken des Transportfahrzeuges nicht mehr möglich ist. Dank der Hubplattform und der leichten Zerlegbarkeit des Transportfahrzeuges kann nun das Rettungsgerät auf dem Gleiskörper abgesetzt werden und selbsttätig zur Unfallstelle vorrücken. Das Transportfahrzeug kann dann hierbei beispielsweise zerlegt werden und ebenfalls jenseits der Unfallstelle wieder auf dem Schienenkörper aufgegleist und weiter verfahren werden.

Ein weiterer Vorteil ergibt sich durch die Anordnung der Hubplattform dadurch, dass es nun erstmals möglich ist, aus unterschiedlichen Auffahrhöhen derartige Selbstfahrzeuge aufzuladen. Beispielsweise kann ein derartiges Fahrzeug auch in U-Bahnen eingesetzt werden, wo durchaus unterschiedliche Bahnsteighöhen in Vergleich zu den personengebundenen Schienenbahnhöhen bestehen. Dank der Höheneinstellbarkeit der Hubplattform gelingt es deshalb auch ein derartiges Selbstfahrzeug von einem U-Bahn-Bahnsteig aufzufahren, wobei eine Auffahrrampe verwendet wird.

Ein derartiges Schienentransportfahrzeug besteht bevorzugt aus insgesamt fünf Teilen, und kann von fünf Personen über Bahnsteige und andere Hindernisse, wie z.B. Treppen, Unterführungen oder Unfallstellen getragen werden und dann an Ort und Stelle aufgebaut werden.

Wenn der Antrieb über einen ölhydraulisch angetriebenen Motor (Kompaktmotor mit integrierter Bremse) erfolgt, kann eine Geschwindigkeit des Transportgerätes bei ca. 30 km/h liegen.

Während des Fahrbetriebes ist die Hubplattform immer in der unteren Stellung ca. 100 mm über dem Gleis, um einen entsprechenden Fahrbetrieb zu ermöglichen.

Alle in den Unterlagen, einschließlich der Zusammenfassung, offenbarten Angaben und Merkmale, insbesondere die in den Zeichnungen dargestellte räumliche Ausbildung werden als erfindungswesentlich beansprucht, soweit sie einzeln oder in Kombination gegenüber dem Stand der Technik neu sind.

Im folgenden wird die Erfindung anhand von lediglich einen Ausführungsweg darstellenden Zeichnungen näher erläutert. Hierbei gehen aus den Zeichnungen und ihrer Beschreibung weitere erfindungswesentliche Merkmale und Vorteile der Erfindung hervor.

Es zeigen:
- Figur 1:: schematisiert in Seitenansicht das Auffahren eines Selbstfahrzeuges auf eine Hubplattform;
- Figur 2:: die explosionsartige Zusammenstellung eines Transportfahrzeuges nach der Erfindung;
- Figur 3:: das nach Figur 2 zusammengesetzte Transportfahrzeug;
- Figur 4:: das Transportfahrzeug mit einer in der oberen Stellung angehobenen Hubplattform;
- Figur 5:: das Transportfahrzeug nach Figur 4 mit der abgesenkten Hubplattform;
- Figur 6:: schematisiert ein Transportfahrzeug in Stirnansicht mit einem aufgeladenen Selbstfahrzeug;
- Figur 7:: die perspektivische Darstellung der Figur 6.

In Figur 1 ist schematisiert dargestellt, dass ein Sälbstfahrzeug 15 auf freier Strecke auf das erfindungsgemäße Transportfahrzeug 20 aufgefahren werden kann. Nachdem der Tragrahmen des Transportfahrzeuges 20 leicht zerlegbar ist, könnte dieser niemals die beim Auffahren entstehenden Kräfte aufnehmen. Es müsste stattdessen ein sehr starrer und stabiler, verwindungssteifer Tragrahmen geschaffen werden, der den Transport und die Zerlegung des Transportfahrzeuges verbietet.

Aus diesem Grund ist erfindungsgemäß vorgesehen, dass zunächst auf den Schienen 13 eines Gleisbettes die Hubplattform 1 des Transportfahrzeuges 20 abgesetzt wird, wobei die Hubplattform 1 von unten her von Tragschienen 14 versteift ist.

Das aufzuladende Selbstfahrzeug 15 wird nun seitlich über die Böschung 17 herangefahren und in Pfeilrichtung 18 an die Hubplattform 1 herangefahren. Das Raupenfahrwerk 16 des Selbstfahrzeuges 15 übt nun entsprechend hohe Verschiebe- und Verwindungskräfte auf die Hubplattform 1 aus, wobei aber diese Kräfte auf die Schienen 13 abgeleitet werden und nicht auf den Tragrahmen des Transportfahrzeuges 20, weil dieser vollständig entfernt ist.

Die Figur 2 zeigt die leichte Zerlegbarkeit des Transportfahrzeuges 20. Es ist ein vorderer Stirnbock 2 vorhanden, an dem ein vorderer Radsatz 25 angeordnet ist. Der Stirnbock hat einen etwa rechteckförmigen Tragrahmen, wobei an der Oberseite des Tragrahmens der eine Teil des Hubtragwerkes angeordnet ist. Dieses besteht in einem bevorzugten Ausführungsbeispiel aus einem Windengetriebe 6, welches Kettenräder 7 aufweist über welche jeweils eine Rundgliederkette 19 läuft.

Im jeweils freien unteren Ende der Rundgliederkette 19 ist jeweils ein Haken 23 angeordnet.

Der andere Stirnbock 4 ist in gleicher Weise ausgebildet.

An den Stirnseiten der Hubplattform 1 sind zugeordnete und im gegenseitigen Abstand zu einander angeordnete Einhängeösen 24 befestigt, in welche die Haken 23 der jeweiligen Rundgliederkette 19 eingehängt werden.

Um die beiden Stirnböcke 2, 4 miteinander zu verbinden sind Steckaufnahmen vorgesehen. Hierbei sind an den linken und rechten Seitenholmen 3, 5 jeweils Steckzapfen 21 angeordnet, die in zugeordnete Steckaufnahmen 22 an den Stirnböcken 2, 4 eingreifen. Auf diese Weise können die beiden Stirnböcke 2, 4 leicht über die beiden Seitenholme 3, 5 zusammengesteckt werden.

Die Figur 3 zeigt das fertig zusammengebaute Fahrzeug, wobei lediglich angedeutet ist, dass die Rundgliederketten 19 über die zugeordneten Kettenräder 7 laufen und mit ihren Haken 23 in die zugeordneten Ösen 24 der Hubplattform 1 eingreifen.

Die Figur 1 zeigt nun, dass das Fahrzeug vollständig zerlegt wurde und nur die Hubplattform 1 allein auf den Schienen 13 abgesetzt wurde.

Sobald das Selbstfahrzeug in Pfeilrichtung 18 auf der Hubplattform 1 aufgefahren wurde, wird es mit seinem eigenen Fahrantrieb gedreht, so dass es in Fahrtrichtung der Schienen 13 steht. Es wird dann entsprechend der Darstellung in Figur 2 und 3 der Tragrahmen montiert, in dem von vorne und hinten zu der Hubplattform 1 die Stirnböcke 2, 4 herangefahren werden und diese seitlich durch die Seitenholme 3, 5 miteinander verbunden werden. Es werden sodann die Rundgliederketten 19 mit ihren Haken 23 in die Ösen 24 eingehängt und das auf der Hubplattform1 und dem Gleisbett noch liegende Fahrzeug kann nun entsprechend in den Tragrahmen des Transportfahrzeuges 20 hineingehoben werden.

Die Figur 4 zeigt, dass bei angehobener Hubplattform 1 a es mittels einer Auffahrrampe 10 möglich ist, ein Selbstfahrzeug 15 beispielsweise von einem Bahnsteigabsatz 9 auffahren zu lassen.

Die Figur 5 zeigt, dass im Transportzustand auf der Schiene das Selbstfahrzeug 15 dann auf der abgesenkten Hubplattform 1 b aufliegt und so sicher und stabil transportiert werden kann.

Die beiden Seitenholme 3, 5 sind tief heruntergezogen und stören ein seitliches Auffahren eines Selbstfahrzeuges 15 in das bereits zusammengebaute Transportfahrzeug 20 nicht. Die Figuren 4 und 5 zeigen nämlich, dass es nicht immer lösungsnotwendig ist, wenn die Hubplattform 1 auf den Schienen 13 aufgelegt und dann dort das Selbstfahrzeug 15 aufgefahren wird.

Es ist vielmehr in Figur 4 und 5 dargestellt, dass auch ein Selbstfahrzeug 15 auf die bereits in dem Transportfahrzeug 20 montierte und angehobene Hubplattform 1 aufgefahren werden kann.

Selbstverständlich ist auch ein Auffahren des Selbstfahrzeuges 15 bei niedrigeren Bahnsteigabsätzen 9 möglich, wobei dann beispielsweise die Hubplattform 1 nur in mittlerer Stellung angehoben ist. Dank der tiefgezogenen Holme ergibt sich eine gute Durchfahrmöglichkeit von der Seite des Transportfahrzeuges 20 auf die Hubplattform 1.

Die Figuren 4 und 5 zeigen noch, dass an mindestens einem Radsatz 25 ein Motorantrieb 8 angeordnet ist, der beispielsweise mit einem ölhydraulisch angetriebenen Motor arbeitet. Dieser Motor wird über eine Hochdruckleitung mit dem Fahrantrieb des Selbstfahrzeuges 15 verbunden, so dass der Öldruck des Selbstfahrzeuges 15 für den Fahrantrieb des Transportfahrzeuges 20 verwendet wird.

Die Figuren 6 und 7 zeigen in leicht abgewandelten Ausführungsbeispielen ein auf der Hubplattform 1 aufgefahrenes Selbstfahrzeug 15, welches in Fahrtrichtung ausgerichtet ist.

### Zeichnungslegende

- 1: Hubplattform 1 a, 1 b
- 2: Stirnbock vorne
- 3: Seitenholm links
- 4: Stirnbock
- 5: Seitenholm rechts
- 6: Windengetriebe mit Rückholsperre
- 7: Kettenräder
- 8: Motorantrieb (Ölhydraulischer angetriebener Motor)
- 9: Bahnsteigabsatz (Bsp. U-Bahn)
- 10: Auffahrrampe
- 11: -
- 12: -
- 13: Schienen
- 14: Tragschiene
- 15: Selbstfahrzeug
- 16: Raupenfahrwerk
- 17: Böschung
- 18: Pfeilrichtung
- 19: Rundgliederkette
- 20: Transportfahrzeug
- 21: Steckzapfen
- 22: Steckaufnahme
- 23: Haken
- 24: Einhängeöse
- 25: Radsatz

## Patentansprüche

1. Schienengebundenes Transportfahrzeug für den Transport von Fahrzeugen, Maschinen, Werkzeugen, Hilfs- und anderen Mitteln, wobei das schienengebundene Transportfahrzeug (20) mindestens aus einem vorderen und einem hinteren, etwa parallel zueinander und im Abstand voneinander angeordneten Stirnböcken (2, 4) besteht, die in Schienenlängsrichtung durch jeweilige Seitenholme (3, 5) miteinander verbunden sind, wobei diese Teile miteinender einen Rahmen bilden, das Transportfahrzeug desweiteren mindestens zwei Radsätze (25) zum Fahren auf den Schienen aufweist, und dass zwischen dem vorderen und dem hinteren Stirnbock (2, 4) mindestens eine heb- und senkbare Hubplattform (1) angeordnet ist, welche zum Auffahren oder Aufsetzen eines Selbstfahrzeuges (15) oder einer anderen Last geeignet ist, **dadurch gekennzeichnet** daβ das Transportfahrzeug derart gestaltet ist, daß es für seinen Transport in die genannten Rahmenteile (1-5,25) zerlegbar ist, und daβ es an einer ßeladestelle durch Zusammenstecken der Rahmenteile zusammenbauber ist.

2. Schienengebundenes Transportfahrzeug nach Anspruch 1, **dadurch gekennzeichnet, dass** das Transportfahrzeug (20) mittels der heb- und senkbaren Hubplattform (1) geeignet ist, Fahrzeuge (15) und Lasten aus verschiedenen Auffahr- oder Aufsetzhöhen aufzunehmen.

3. Schienengebundenes Transportfahrzeug nach einem der Ansprüche 1 - 2, **dadurch gekennzeichnet, dass** die Hubplattform (1) auch direkt auf die Schienen (13) des Gleisbettes aufgelegt werden kann.

4. Schienengebundenes Transportfahrzeug nach einem der Ansprüche 1-3, **dadurch gekennzeichnet, dass** die eigentliche Lastübertragung von dem auffahrenden Selbstfahrzeug (15) direkt auf die auf das Schienenbett abgesenkte Hubplattform (1) erfolgt, so dass der Rahmen (2 - 5, 25) des Transportfahrzeuges selbst nicht an der Lastübertragung des auffahrenden Selbstfahrzeuges (15) teilnimmt.

5. Schienengebundenes Transportfahrzeug nach einem der Ansprüche 1-4. **dadurch gekennzeichnet, dass** am jeweiligen Stirnbock (2,4) gleichzeitig der jeweilige Radsatz (25) angeordnet ist.

6. Schienengebundenes Transportfahrzeug nach einem der Ansprüche 1-5 **dadurch gekennzeichnet, dass** die beiden Stimböcke (2, 4) mit zwei parallel zueinander angeordneten Seitenholme (3, 5) zusammengesteckt werden, wobei Steck- oder Schließverbindungenwie zum Beispiel ein in einer Ausnehmung eingreifender Steckzapfen vorgesehen sein können.

7. Schienengebundenes Transportfahrzeug nach einem der Ansprüche 1-6, **dadurch gekennzeichnet, dass** das Transportfahrzeug (20) bevorzugt aus insgesamt fünf Teilen besteht, und kann von fünf Personen über Bahnsteige und andere Hindernisse, wie z. B. Treppen, Unterführungen oder Unfallstellen getragen werden und dann an Ort und Stelle aufgebaut werden kann.

8. Schienengebundenes Transportfahrzeug nach einem der Ansprüche 1-7. **dadurch gekennzeichnet, dass** das schienengebundene Transportfahrzeug (20) selbstfahrend ausgebildet ist.

9. Schienengebundenes Transportfahrzeug nach einem der Ansprüche 1 8. **dadurch gekennzeichnet, dass** für das Transportfahrzeug (20) ein Fahrantrieb vorgesehen, der bevorzugt aus einem öl-hydraulisch angetriebenen Motorantrieb (8) besteht, der drehfest mit einer der Achsen des jeweiligen Radsatzes (25) verbunden ist.

10. Schienengebundenes Transportfahrzeug nach einem der Ansprüche 1-9 **dadurch gekennzeichnet, dass** an mindestens einem Radsatz (25) ein Motorantrieb (8) angeordnet ist

11. Schienengebundenes Transportfahrzeug nach einem der Ansprüche 1-10 **dadurch gekennzeichnet, dass** der Motorantrieb (8) von dem Selbstfahrzeug (15) gespeist wird.

12. Schienengebundenes Transportfahrzeug nach einem der Ansprüche 1-11 **dadurch gekennzeichnet, dass** ein Verbindungsschlauch von dem aufgeladenen Selbstfahrzeug (15) zu dem Fahrantrieb des Transportfahrzeuges (20) geführt wird, so dass der Öldruck von dem aufgeladenen Selbstfahrzeug (15) für den Fahrantrieb des Transportfahrzeuges (20) dienen kann.

13. Schienengebundenes Transportfahrzeug nach einem der Ansprüche 1-12 **dadurch gekennzeichnet, dass** die Hubplattform (1) durch Trageschienen (14) verstärkt ist.

## Claims

1. Railborne transport vehicle for transporting vehicles, machines, work implements, auxiliary devices and other means, wherein the railborne transport vehicle (20) consists at least of front and rear end support frames (2, 4) arranged approximately parallel to one another and at a distance from one another which in the longitudinal direction of the rails are connected to one another by respective side struts (3, 5), wherein these parts form a frame with one another, the transport vehicle further possesses at least two sets of wheels (25) for running on the rails, and that between the front and the rear end support frame (2, 4) at least one raisable and lowerable lifting platform (1) is arranged which is suitable for a self-propelled vehicle or other load to be driven onto or placed onto, **characterised in that** the transport vehicle is designed in such a way that for its transport it is disassemblable into said framework parts (1-5, 25) and that at a loading point it is assemblable by plugging the framework parts together.

2. Railborne transport vehicle according to claim 1, **characterised in that** by means of the raisable and lowerable lifting platform (1) the transport vehicle (20) is suitable for receiving vehicles (15) from different drive-on or placement heights.

3. Railborne transport vehicle according to any of claims 1-2, **characterised in that** the lifting platform (1) may also be laid directly onto the rails (13) of the track bed.

4. Railborne transport vehicle according to any of claims 1-3, **characterised in that** the actual transmission of the load takes place from the self-propelled vehicle (15) driving on directly to the lifting platform (1) lowered onto the rail bed so that the framework (2-5, 25) of the transport vehicle itself does not take part in the transmission of the load of the self-propelled vehicle (15) driving onto it.

5. Railborne transport vehicle according to any of claims 1-4, **characterised in that** on the respective end support frame (2, 4) the corresponding wheel set (25) is simultaneously arranged.

6. Railborne transport vehicle according to any of claims 1-5, **characterised in that** the two end support frames (2, 4) are plugged together with two side struts (3, 5) arranged parallel to one another, wherein plug-in or locking connections, such as a snap-in pin engaging in a recess for example, may be provided.

7. Railborne transport vehicle according to any of claims 1-6, **characterised in that** the transport vehicle (20) preferably consists of five parts in total and can be carried by five persons over railway platforms and other obstacles, such as staircases, underpasses or accident scenes for example, and can then be assembled on the spot.

8. Railborne transport vehicle according to any of claims 1-7, **characterised in that** the railborne transport vehicle (20) is of self-propelled construction.

9. Railborne transport vehicle according to any of claims 1-8, **characterised in that** for the transport vehicle (20) a propulsion drive is provided which preferably consists of an oil-hydraulically driven motor drive (8) connected in a manner fixed to rotation to one of the axles of the respective wheel set (25).

10. Railborne transport vehicle according to any of claims 1-9, **characterised in that** a motor drive (8) is arranged on at least one wheel set (25).

11. Railborne transport vehicle according to any of claims 1-10, **characterised in that** the motor drive (8) is powered by the self-propelled vehicle (15).

12. Railborne transport vehicle according to any of claims 1-11, **characterised in that** a flexible connecting conduit is taken from the loaded self-propelled vehicle (15) to the propulsion drive of the transport vehicle (20) so that the oil pressure from the loaded self-propelled vehicle (15) can be used for the propulsion drive of the transport vehicle (20).

13. Railborne transport vehicle according to any of claims 1-12, **characterised in that** the lifting platform (1) is reinforced by supporting rails (14).

## Revendications

1. Véhicule ferroviaire pour le transport de véhicules, de machines, d'outils, de dispositifs et autres moyens, le véhicule ferroviaire (20) se composant au moins d'un support avant et d'un support arrière (2, 4) à peu près parallèles et espacés qui sont reliés dans le sens longitudinal des rails par des longerons latéraux (3, 5), ces éléments formant ensemble un châssis, le véhicule comportant également au moins deux jeux de roues (25) pour rouler sur les rails, étant précisé qu'il est prévu entre les supports avant et arrière (2, 4) au moins une plate-forme élévatrice apte à être soulevée et abaissée (1) sur laquelle un véhicule automobile (15) ou une autre charge peut monter ou être posé, **caractérisé en ce qu'**il est conçu pour pouvoir être démonté, pour son transport, en éléments de châssis mentionnes (1-5, 25) et **en ce qu'**il peut être assemblé à un endroit de chargement grâce à l'emboîtement des éléments de châssis.

2. Véhicule ferroviaire (20) selon la revendication 1, **caractérisé en ce qu'**il est apte, grâce à la plate-forme élévatrice apte à être soulevée et abaissée (1), à recevoir des véhicules (15) et des charges à partir de hauteurs d'accès ou de pose différentes.

3. Véhicule ferroviaire selon l'une des revendications 1 à 2, **caractérisé en ce que** la plate-forme élévatrice (1) peut aussi être posée directement sur les rails (13) de la voie.

4. Véhicule ferroviaire selon l'une des revendications 1 à 3, **caractérisé en ce que** la transmission de charge proprement dite à partir du véhicule automobile (15) qui monte se fait directement sur la plate-forme élévatrice (1) abaissée sur la voie, de sorte que le châssis (2-5, 25) du véhicule ne participe pas lui-même à la transmission de charge du véhicule automobile (15) qui monte.

5. Véhicule ferroviaire selon l'une des revendications 1 à 4, **caractérisé en ce que** le jeu de roues (25) correspondant est disposé en même temps sur le support frontal (2, 4).

6. Véhicule ferroviaire selon l'une des revendications 1 à 5, **caractérisé en ce que** les deux supports frontaux (2, 4) sont assemblés avec deux longerons latéraux parallèles (3, 5), des liaisons par emboîtement ou par fermeture pouvant être prévues, comme par exemple un pivot d'emboîtement qui pénètre dans un creux.

7. Véhicule ferroviaire (20) selon l'une des revendications 1 à 6, **caractérisé en ce qu'**il se compose de préférence de cinq éléments en tout et peut être porté par cinq personnes par-dessus des quais et d'autres obstacles comme par exemple des escaliers, des passages souterrains ou des lieux d'accident, puis être monté sur place.

8. Véhicule ferroviaire (20) selon l'une des revendications 1 à 7, **caractérisé en ce qu'**il est automoteur.

9. Véhicule ferroviaire selon l'une des revendications 1 à 8, **caractérisé en ce qu'**il est prévu pour ledit véhicule ferroviaire (20) un entraînement qui se compose de préférence d'un entraînement à moteur (8) à commande oléohydraulique, qui est relié fixe en rotation à l'un des essieux des jeux de roues (25).

10. Véhicule ferroviaire selon l'une des revendications 1 à 9, **caractérisé en ce qu'**un entraînement à moteur (8) est disposé sur au moins un jeu de roues (25).

11. Véhicule ferroviaire selon l'une des revendications 1 à 10, **caractérisé en ce que** l'entraînement à moteur (8) est alimenté par le véhicule automobile (15).

12. Véhicule ferroviaire selon l'une des revendications 1 à 11, **caractérisé en ce qu'**un tuyau de liaison va du véhicule automobile chargé (15) à l'entraînement du véhicule (20), de sorte que la pression d'huile du véhicule automobile chargé (15) peut servir pour l'entraînement du véhicule (20).

13. Véhicule ferroviaire selon l'une des revendications 1 à 12, **caractérisé en ce que** la plate-forme élévatrice (1) est renforcée par des rails de support (14).
